# DEMANDE DE BREVET EUROPEEN

(11) **EP 0 810 688 A1**
(43) Date de publication de la demande: **03.12.1997**
(21) Numéro de dépôt: 97500093.6
(22) Date de dépôt: 27.05.1997
(51) Int. Cl.: H01R 4/24, H01R 4/50

(54) **Connecteur électrique pour la connexion de conducteurs électriques**

(30) Priorité: 31.05.1996 ES 9601203
(71) Demandeur: FRAMATOME CONNECTORS INTERNATIONAL, 92400 Courbevoie, Paris (FR)
(72) Inventeur: De Keyser, Mark, 08781 Sant Esteve Sesrovires (Barcelona) (ES)
(74) Mandataire: Curell Sunol, Jorge

(57) **Abrégé**

Connecteur électrique pour la connexion de conducteurs électriques avec revêtement isolant (14), comprenant: un élément récepteur (2) avec des bords (9) à angle non plat, et avec des ailes (10) pour entourer partiellement les conducteurs (12); un élément de cale (6) avec deux bordes actifs (28) qui forment le même angle non plat et qui peut être introduit entre les bords (9) de l'élément (2); et un membre intermédiaire (4) en un matériau électriquement conducteur; apte à rester en position entre le récepteur (2) et la cale et doué de deux bords (18) formant le même angle non plat; ayant dans les bords (18) des ailes (20), entre lesquelles peut être introduite la cale (6); les ailes (28) comportant des moyens perforateurs (22) aptes à mordre dans les conducteurs (12) pour la perforation du revêtement isolant (14).

## Description

### Domaine de l'invention

L'invention se rapporte à un connecteur électrique pour la connexion de conducteurs électriques munis d'un revêtement isolant, ledit connecteur étant apte à être monté mécaniquement au moyen de toute source d'énergie et qui comprend : [a] un élément récepteur qui présente deux premiers bords qui forment un premier angle non plat, à partir de chacun desquels émerge une première aile apte à entourer partiellement l'un desdits conducteurs ; et [b] un élément de cale muni de deux bords actifs qui forment un second angle sensiblement égal audit premier angle, ledit élément de cale étant apte à être introduit entre lesdits premiers bords dudit élément récepteur.

### Référence à l'art antérieur

Le brevet US-P-3 848 956 décrit un connecteur destiné à obtenir une dérivation électrique à partir d'un conducteur souterrain muni d'un revêtement isolant sans qu'il faille enlever le revêtement isolant et assurant une étanchéité contre l'humidité au point de connexion des deux connecteurs. Cependant, le connecteur décrit exige une installation relativement laborieuse.

On connaît également des connecteurs qui comprennent un manchon en forme de "C" et une cale de sorte que l'introduction de la cale dans le manchon assure une fixation entre les conducteurs que l'on souhaite connecter, ainsi qu'une connexion électrique entre ceux-ci aussi bien par le biais du manchon que de la cale. Toutefois, certains de ces connecteurs présentent des inconvénients, notamment de ne pas convenir aux conducteurs munis d'un revêtement isolant, de présenter un montage difficile et une sécurité insuffisante dans le maintien de la connexion.

### Résumé de l'invention

L'invention a pour but d'éliminer les inconvénients auxquels on vient de faire état. Ce but est atteint grâce à un connecteur du type décrit dans l'introduction et qui est caractérisé par le fait de disposer d'un membre intermédiaire qui : [i] comprend un matériau électriquement conducteur ; [ii] est apte à rester en position entre ledit élément récepteur et ledit élément de cale ; et [iii] présente deux seconds bords qui forment un troisième angle sensiblement égal audit premier angle, dans lesdits seconds bords, des secondes ailes respectives étant prévues, ailes entre lesquelles ledit élément de cale peut être introduit; lesdites ailes présentant à l'extérieur et en opposition des moyens perforateurs aptes à mordre dans lesdits conducteurs électriques pour la perforation dudit revêtement isolant.

### Brève description des dessins

D'autres avantages et caractéristiques de l'invention apparaîtront à la lecture de la description suivante dans laquelle sans aucun caractère limitatif, on va décrire différents modes de réalisation préférés de l'invention en se référant aux dessins d'accompagnement dans lesquels :

la figure 1 est une vue éclatée en perspective du connecteur objet de l'invention, en relation avec les deux conducteurs entre lesquels il s'agit d'établir une connexion. De ces conducteurs, seuls des tronçons ont été représentés.

La figure 2 est une vue analogue à la vue précédente avec une autre configuration des secondes ailes du membre intermédiaire et des bords actifs de l'élément de cale.

### Description détaillée de l'invention

Le connecteur comprend un élément récepteur 2, un élément intermédiaire 4 et un élément de cale 6.

L'élément récepteur 2 est en forme de "C" ; par cette expression, on veut indiquer que les sections transversales de l'élément récepteur 2 reproduisent la forme de cette lettre C. L'élément récepteur 2 consiste en une plaque 8 limitée dans le sens longitudinal par deux premiers bords 9 qui forment entre eux un angle non plat, c'est-à-dire que les premiers bords 9 ne sont pas parallèles entre eux. De chacun de ces premiers bords 9 émerge une première aile 10 présentant une courbure ou plusieurs plis de sorte que chaque aile peut entourer partiellement l'un des conducteurs 8. Chaque conducteur comporte un revêtement isolant 14 qui entoure l'âme de conducteur 15.

Le membre intermédiaire 4 consiste également en une plaque 16 qui est limitée dans le sens longitudinal par deux seconds bords 18 qui forment entre eux un troisième angle sensiblement égal au premier angle qui détermine les premiers bords 9 ; ces seconds bords 18 sont reliés aux secondes ailes respectives 20 munies de moyens perforateurs 22, lesquels peuvent former des successions de dents (comme le montre la figure 1), être en forme de lame ou autre.

L'élément intermédiaire est dimensionné de façon à pouvoir être introduit dans l'élément récepteur de sorte que les secondes ailes 20 demeurent fortement appliquées contre les conducteurs 12 et de sorte que les moyens perforateurs 22 peuvent pénétrer dans le revêtement isolant 14 jusqu'à l'établissement du contact avec l'âme 15.

Chaque seconde aile 20 peut présenter une concavité 24 en regard de la seconde aile restante (figure 1) ; cependant, le côté de chaque seconde aile 20, opposé à une concavité 24, peut présenter un tronçon plat 26 ou encore présenter une autre concavité (non représentée sur la figure 1) pour faciliter l'application du second conducteur 12. Il est également prévu (figure 2) que chaque seconde aile 20 comporte une concavité 25 ouverte vers l'extérieur dans laquelle sont situés les moyens perforateurs 22.

Le membre intermédiaire 4 est réalisé à partir d'un matériau électriquement conducteur ou bien comprend ce matériau en quantité suffisamment disponible pour permettre la communication électrique entre leux conducteurs 12.

L'élément de cale 6 dispose de deux bords actifs 28 qui forment entre eux un second angle sensiblement égal au premier angle déterminé par les premiers bords 9 de l'élément récepteur 2. Cet élément 6 peut être introduit entre les secondes ailes 20 du membre intermédiaire et sous l'effet d'une impulsion suffisante, parvient à produire l'application ajustée souhaitée entre les secondes ailes 20 et les conducteurs 12 grâce à laquelle s'établit la connexion entre ces conducteurs 12.

Lorsque les secondes ailes ont la forme représentée sur la figure 1, il est préférable que les bords actifs 6 soient convexes pour faciliter l'introduction de la cale 6 entre les secondes ailes 20 munies de leur concavité 24. En revanche, lorsque les secondes ailes sont telles que représentées sur la figure 2, il est préférable que les bords actifs 6 soient concaves.

Toute source d'énergie pourra convenir au montage mécanique du connecteur et pourra être d'origine hydraulique, fournie par une cartouche ou autre. Bien entendu, dans le cas de connecteurs de faibles dimensions, le montage pourra être facilement réalisé en s'aidant simplement des outils à main.

## Revendications

1. Connecteur électrique pour la connexion de conducteurs électriques (12) munis d'un revêtement isolant (14), le connecteur étant apte à être monté mécaniquement au moyen de toute source d'énergie et qui comprend : [a] un élément récepteur (2) qui présente deux premiers bords (9) qui forment un premier angle non plat, à partir de chacun desquels émerge une première aile (10) apte à entourer partiellement l'un des conducteurs (12) ; et [b] un élément de cale (6) doté de deux bords actifs (28) qui forment un second angle sensiblement égal à ce premier angle, l'élément de cale (6) étant apte à être introduit entre les premiers bords (9) de l'élément récepteur (2), caractérisé en ce qu'il dispose d'un membre intermédiaire (4) qui : [i] comprend un matériau électriquement conducteur ; [ii] est apte à rester en position entre l'élément récepteur (2) et l'élément de cale (6) ; et [iii] présente deux seconds bords (18) qui forment un troisième angle sensiblement égal au premier angle, dans les seconds bords (18), des secondes ailes respectives (20) étant prévues, ailes entre lesquelles peut être introduit l'élément de cale (6) ; les ailes présentant à l'extérieur et en opposition des moyens perforateurs (22) aptes à mordre dans les conducteurs électriques (12) pour la perforation du revêtement isolant (14).

2. Connecteur électrique selon la revendication 1, caractérisé en ce que les moyens perforateurs sont respectivement constitués de successions de dents (22).

3. Connecteur électrique selon l'une des revendications 1 ou 2, caractérisé en ce que les bords actifs (28) de l'élément de cale (6) sont convexes et sensiblement applicables aux concavités respectives (24) de la surface intérieure des secondes ailes (20).

4. Connecteur électrique selon l'une des revendications 1 ou 2, caractérisé en ce que les bords actifs (28) de l'élément de cale (6) sont concaves et sensiblement applicables aux convexités respectives de la surface intérieure des secondes ailes (20).
